# EUROPÄISCHE PATENTSCHRIFT

(11) **EP 1 164 878 B1**
(45) Veröffentlichungstag und Bekanntmachung des Hinweises auf die Patenterteilung: **02.07.2003**
(21) Anmeldenummer: 00915184.6
(22) Anmeldetag: 18.03.2000
(51) Int. Cl.: A24C 5/32

(54) **VORRICHTUNG ZUM TRANSPORTIEREN VON ZIGARETTEN ODER DERGLEICHEN**
DEVICE FOR TRANSPORTING CIGARETTES OR SUCH LIKE
DISPOSITIF DE TRANSPORT DE CIGARETTES OU ANALOGUE

(30) Priorität: 29.03.1999 DE 19913849
(43) Veröffentlichungstag der Anmeldung: 02.01.2002
(73) Patentinhaber: Focke & Co. (GmbH & Co.), 27283 Verden (DE)
(72) Erfinder: FOCKE, Heinz, D-27283 Verden (DE); ROESLER, Burkard, D-27337 Blender (DE)
(74) Vertreter: Bolte, Erich, Dipl.-Ing.
(86) Internationale Anmeldenummer: EP0002423
(87) Internationale Veröffentlichungsnummer: WO00057733

(56) Entgegenhaltungen:
- EP-A- 0 594 397
- US-A- 3 567 011
- US-A- 4 051 947
- US-A- 4 804 079

## Beschreibung

Die Erfindung betrifft eine Vorrichtung zum Handhaben bzw. zum Transportieren von langgestreckten Gegenständen, insbesondere Zigaretten oder Zigarillos, mit einer Mehrzahl von muldenförmigen Aufnahmen für je einen Gegenstand, wobei die Aufnahmen je an kurbelartigen Trägem und diese drehbar an einem um eine zentrale, feststehende Hauptachse drehbaren Aggregatgehäuse gelagert sind, wobei weiterhin die Träger durch ein erstes Planetengetriebe um eine Achse drehbar und auf die Aufnahmen durch ein zweites Planetengetriebe derart relativ zum Träger bewegbar sind, dass sie während der Drehung des Aggregatgehäuses längs eines Vertelkreises eine zykloidenförmige Bewegung unter Aufrechterhaltung einer horizontalen Relativstellung ausführen.

Eine derartige Vorrichtung ist bekannt aus US 3,567,011. Bei dieser bekannten Vorrichtung werden die Aufnahmen für die Zigaretten durch ein verhältnismäßig komplexes Getriebe bewegt. Es besteht aus einem ersten Planetengetriebe mit Sonnenrad und Planetenrad. Ein zweites Planetengetriebe besteht aus einem Zahnrad als Sonnenrad und einem einzigen umlaufenden Zahnrad, welches anzutreiben ist. Die Drehbewegungen werden über ein Zwischenrad übertragen, welches mit dem Sonnenrad in Eingriff steht. Ein derartiges, verhältnismäßig komplexes Planetengetriebe ist jeder Einheit zur Bewegung einer Aufnahme zugeordnet, wodurch das Gesamtgetriebe sehr aufwendig und komplex ist.

Der Erfindung liegt die Aufgabe zugrunde, eine Vorrichtung der eingangs genannten Art so auszubilden, dass sie verhältnismäßig einfach ausgebildet und damit wenig störanfällig ist, gleichwohl aber die erwünschten Bewegungen der Gegenstände bzw. Zigaretten ermöglicht.

Zur Lösung dieser Aufgabe ist die erfindungsgemäße Vorrichtung durch folgende Merkmale gekennzeichnet:
a) Sonneräder für das erste Planetengetriebe und für das zweite Planetengetriebe sind auf der gemeinsamen Hauptachse angeordnet,
b) mit dem Träger jeweils verbundene Planetenräder laufen auf dem gemeinsamen Sonnenrad des ersten Planetengetriebes ab,
c) ein jeweils mit einer Antriebswelle für eine Aufnahme verbundenes Planetenrad ist mit dem Sonnenrad des zweiten Planetengetriebes in Eingriff.

Bei der erfindungsgemäßen Vorrichtung sind zwei echte Planetengetriebe vorhanden in zentraler Anordnung, wobei Planetenräder jeweils den muldenförmigen Aufnahmen für die Zigaretten oder dergleichen zugeordnet sind.

Weiterhin ist von Bedeutung, dass jeder Aufnahme für eine Zigarette eine Einheit zugeordnet ist, die aus einem Träger, einem Trägergehäuse und einem Planetenrad besteht. Innerhalb des Trägergehäuses ist ein kurbelartiger Antrieb für die Aufnahme angeordnet.

Weitere Besonderheiten der Erfindung sind Gegenstand der Unteransprüche.

Weitere Einzelheiten der Erfindung werden nachfolgend anhand von Ausführungsbeispielen näher erläutert. Es zeigt:
- Fig. 1: eine Vorrichtung zur Handhabung von Zigaretten oder ähnlichen Gegenständen in Frontansicht,
- Fig. 2: die Vorrichtung gemäß Fig. 1 in Seitenansicht entsprechend Pfeil II,
- Fig. 3: die Vorrichtung gemäß Fig. 1 und Fig. 2 mit Übergabeaggregat für Zigaretten in Seitenansicht, teilweise im Vertikalschnitt,
- Fig. 4: einen vertikalen Querschnitt durch das Übergabeaggregat in der Schnittebene IV-IV der Fig. 3,
- Fig. 5: einen Ausschnitt des Übergabeaggregats im Vertikalschnitt, bei vergrößertem Maßstab,
- Fig. 6: eine Einzelheit der Vorrichtung, nämlich der Bereich der Übernahme einer Zigarette durch das Übergabeaggregat in Seitenansicht,
- Fig. 7: eine Aufnahme des Übergabeaggregats in Draufsicht,
- Fig. 8: die Aufnahme gemäß Fig. 7 in einem Querschnitt in der Schnittebene VIII-VIII der Fig. 7,
- Fig. 9: ein Ausschnitt im Bereich der Übergabe von Zigaretten an das Übergabeaggregat gemäß IX der Fig. 6 in vergrößertem Maßstab,
- Fig. 10: die Einzelheit gemäß Fig. 9 im Querschnitt in der Schnittebene X-X.

Die dargestellte Vorrichtung dient zur Herstellung und Handhabung von Zigaretten 10. Es handelt sich dabei um unfertige Zigaretten 10 doppelter Länge. Diese werden weiterverarbeitet, nämlich in der Längsmitte durchtrennt und an den Enden mit jeweils einem Filter versehen.

Die (doppeltlangen) Zigaretten 10 - auch Tabakstöcke genannt - werden von einem fortlaufenden Tabakstrang bzw. Zigarettenstrang 11 abgetrennt. Dieser besteht aus Tabak mit einer Außenumhüllung aus Zigarettenpapier. Der Zigarettenstrang 11 kommt von einer Zigarettenherstellmaschine (Maker), und zwar in der Förderrichtung gemäß Pfeil 12.

Mindestens in einem Endbereich der Förderstrecke für den Zigarettenstrang 11 wird dieser durch eine feststehende, im Querschnitt muldenartige Führung 13 gehalten, nämlich gestützt und hinsichtlich der Förderrichtung geführt. Die Führung 13 hat einen im wesentlichen trapezförmigen Querschnitt mit einer der Abmessung der Zigaretten 10 entsprechenden muldenförmigen Vertiefung 14 an der Oberseite (Fig. 10). In dieser liegt der Zigarettenstrang 11 bzw. die von dieser jeweils abgetrennte Zigarette 10.

Die Zigaretten 10 werden durch ein Schneidaggregat 15 von dem Zigarettenstrang 11 nacheinander abgetrennt. Das Schneidaggregat 15 weist eine Messerwalze 16 auf, die in einem gabelförmigen Lager 17 drehbar gelagert ist. Die Messerwalze 16 wird drehend angetrieben, wodurch längs des-Umfangs der Messerwalze 16 mit Abstand voneinander angeordnete Messer 18 in den Bereich des Zigarettenstrangs 11 gelangen und den Trennschnitt ausführen. Bei dem dargestellten Ausführungsbeispiel sind vier Messer 18 längs des Umfangs mit gleichen Abständen voneinander angeordnet.

Die Messerwalze 16 ist - hinsichtlich einer Drehachse - unter einem Winkel zum Zigarettenstrang 11 positioniert, also in einer Schrägstellung. Die Messer 18 wiederum sind unter einem gegenläufigen Winkel zur (gedachten) Drehachse der Messerwalze 16 angeordnet, nämlich exakt quer zum Zigarettenstrang 11. Bei der Drehung der Messerwalze 16 werden so die Messer 18 in einer kombinierten Längs- und Querbewegung der Schnittstelle des Zigarettenstrangs 11 zugeführt. Die Messer 18 sind jeweils auf einem Sockel 19 angeordnet, der über die Umfangsfläche der Messerwalze 16 hinwegragt. Die Sockel 19 sind in einer Schiefstellung zum Umfang der Messerwalze 16 positioniert, derart, dass die Messer 18 zur Durchführung des Trennschnitts eine annähernd quer zum Zigarettenstrang 11 gerichtete Schneidbewegung ausführen. Eine nach außen weisende Schneide der Messer 18 ist bodenförmig ausgebildet.

Die Führung 13 ist im Bereich des Trennschnitts unterbrochen, derart, dass ein Endstück 20 der Führung mit Abstand von der Führung 13 im übrigen positioniert ist. Es entsteht so eine Lücke 21 zwischen Führung 13 und Endstück 20. Im Bereich dieser Lücke 21 wird der Trennschnitt vollzogen.

Dem Zigarettenstrang 11 ist im Bereich des Trennschnitts ein im wesentlichen gegenüber zum Messer 18 positionierter Gegenhalter zugeordnet. Dieser hält den Zigarettenstrang 11 in der Position im Bereich der Führung 13, wenn das Messer 18 durch den Zigarettenstrang 11 hindurchgeht. Bei dem vorliegenden Ausführungsbeispiel wird der Gegenhalter durch eine Aufnahme 22 eines die abgetrennten Zigaretten 10 übernehmenden Übergabeaggregats 23 gebildet. Die Aufnahmen 22 sind langgestreckte Gebilde mit einem annähernd trapezförmigen Querschnitt (Fig. 8, Fig. 10). Die Aufnahmen 22 sind auf der dem Zigarettenstrang 11 der Zigarette 10 zugekehrten Seite mit einer schrägen Aufnahmefläche 24 versehen. In deren Bereich, und zwar im Bereich oberhalb einer (gedachten) horizontalen Mittelebene, ist eine Anlagemulde 25 gebildet. Diese entspricht der Kontur der aufzunehmenden Zigarette 10, die mit einem Teilbereich des Umfangs, nämlich mit einer annähernd viertelkreisförmigen Außenfläche, passend in bzw. an der Anlagemulde 25 anliegt. Die Zigarette 10 wird für den Weitertransport durch Saugluft an der Aufnahme 22 gehalten. Im Bereich der Anlagemulde 25 enden demnach mehrere, in Längsrichtung mit Abstand voneinander angeordnete Saugbohrungen 26.

Zur Übernahme einer Zigarette 10 von der Führung 13 bzw. dem Endstück 20 befindet sich die Aufnahme 22 in einer Stellung parallel zur Führung 13 bzw. Endstück 20, und zwar neben demselben (Fig. 10). Die Anlagemulde 25 befindet sich dabei in einem freien Bereich der Zigarette 10, nämlich oberhalb der Führung 13 bzw. des Endstücks 20.

Eine Besonderheit besteht darin, dass die Aufnahme 22 als Gegenhalter für die Zigarette 10 bzw. den Zigarettenstrang 11 beim Trennvorgang wirkt. Die Aufnahme 22 ist zu diesem Zweck hinsichtlich der Länge so bemessen, dass sie sich mit einem Verlängerungsstück 27 über das Endstück 20 hinaus in den Bereich der Führung 13 erstreckt (Fig. 9). Die Aufnahme 22 ist demnach etwas länger als die zu übernehmende Zigarette 10. Im Bereich des Verlängerungsstücks 27 weist die Aufnahme 22 einen Schlitz 28 auf. Durch diesen tritt ein Teil des Messers 18 beim Trennschnitt hindurch. Die Zigarette 10 ist jedenfalls zu beiden Seiten des Trennschnitts durch die Aufnahme 22 abgestützt.

Das Übergabeaggregat 23 ist mit einer Mehrzahl der längs des Umfangs bewegbar angeordneten Aufnahmen 22 für je eine Zigarette 10 versehen. Die Aufnahmen 22 laufen in einer aufrechten Ebene längs einer bogenförmigen Bewegungsbahn um. In einer unteren Stellung (Fig. 1) wird jeweils eine Zigarette 10 von dem Endstück 20 der Führung 13 übernommen, im Uhrzeigersinn transportiert und nach einer einem Viertelkreis entsprechenden Transportstrecke an einen Abförderer übergeben. Bei diesem handelt es sich um eine Muldentrommel 29 mit längs des Umfangs angeordneten Mulden 30 zur Aufnahme je einer Zigarette 10. Die Muldentrommel 29 ist queraxial zum Übergabeaggregat 23 positioniert, so dass die horizontal gerichteten Zigaretten 10 im Bereich einer Übergabeposition ohne Veränderung der Winkelstellung an eine Mulde 30 der Muldentrommel 29 übergeben werden können. Übergabeaggregat 23 und Muldentrommel 29 werden kontinuierlich drehend angetrieben, das Übergabeaggregat 23 jedoch mit ungleichförmiger Bewegungscharakteristik der Aufnahmen 22.

Das Übergabeaggregat 23 weist eine Mehrzahl von Trägern 31 für je eine Aufnahme 22 auf. Die achsparallel zum Übergabeaggregat 23 angeordneten Träger 31 sind kurbelartig (Fig. 5) ausgebildet. Am Ende einer Trägerwelle 32 des Trägers 31 ist in quergerichteter Stellung die Aufnahme 22 angeordnet.

Die Trägerwelle 32 ist in einem im Querschnitt länglichen Trägergehäuse 33 gelagert. Dieses bildet einen äußeren Gehäusekopf 34 und ein an dieses anschließendes Lagergehäuse 35.

Die Trägerwelle 32 ist im Trägerkopf 34 drehbar gelagert, und zwar mit deutlichem Versatz zur Mittelachse des Trägers 31. Dadurch entsteht der Kurbeleffekt.

Die verhältnismäßig kurze Trägerwelle 32 ist mit zwei im Abstand voneinander gebildeten Lagern 36, 37 im Gehäusekopf 34 drehbar gelagert.

Das Trägergehäuse 33 ist mit einem Lagergehäuse 35 drehbar in einem zentralen Rotor, nämlich in.einem Aggregatgehäuse 38, gelagert. Dieses wiederum ist drehbar auf einer einseitig auskragenden, feststehenden Hauptachse 39 drehbar, die ihrerseits mit einem Maschinengestell verbunden ist.

Das Aggregatgehäuse 38 ist etwa trommelförmig bzw. zylindrisch ausgebildet und über Wälzlager 40, 41, drehbar auf der Hauptachse 39 abgestützt. Das Aggregatgehäuse 38 wird durch ein Hauptrad 42 (mit konstanter Drehgeschwindigkeit) angetrieben. Es handelt sich dabei um ein Zahnrad, welches etwa den Durchmesser des Aggregatgehäuses 38 aufweist.

Innerhalb des Aggregatgehäuses 38 ist ein besonderes Getriebe angeordnet, welches eine Bewegung der (acht) Aufnahmen 22 mit den Zigaretten 10 entlang einer zykloidenförmigen Kurve gewährleistet. Die Bewegungscharakteristik ist so gewählt, dass bei der Übernahme der Zigaretten 10 im Bereich der Führung 13 eine verminderte Fördergeschwindigkeit der Aufnahmen 22 in Umfangsrichtung des Aggregatgehäuses 38 gegeben ist. Diese Aufnahmegeschwindigkeit ist jedoch größer als die Geschwindigkeit der Aufnahmen 22 mit Zigaretten 10 im Bereich der Übergabe an die Muldentrommel 29. Zwischen der Übernahmestation einerseits und der Übergabestation andererseits ist eine deutlich höhere Umfangsgeschwindigkeit gegeben.

Das Getriebe für die Bewegung der Aufnahmen 22 besteht aus einem ersten Planetengetriebe 44 und einem zweiten Planetengetriebe 45. Die beiden Planetengetriebe 44, 45 sind in Axialrichtung nebeneinander angeordnet. Sonnenräder 46, 47 sind fest, also unverdrehbar, mit der feststehenden Hauptachse 39 verbunden. Auf den Sonnenrädern 46, 47 laufen bei Drehbewegung des Aggregatgehäuses 38 jedem Träger 31 zugeordnete Planetenräder 48, 49 ab. Die Sonnenräder 46, 47 sowie die Planetenräder 48, 49 sind mit unterschiedlichen Abmessungen, nämlich Durchmessern versehen. Die Planetenräder 48 des ersten Planetengetriebes 44 weisen einen größeren Durchmesser auf als die Planetenräder 49. Das Sonnenrad 46 hat demgegenüber einen kleineren Durchmesser als das Sonnenrad 47 des zweiten Planetengetriebes 45.

Die Planetengetriebe 44, 45 bewirken die beschriebene Bewegungscharakteristik der Träger 31. Das Planetenrad 48 des ersten Planetengetriebes 44 ist mittig mit dem Trägergehäuse 33 fest verbunden bzw. Teil desselben. Durch das Planetenrad 48 wird demnach eine kurbelartige Drehbewegung des entsprechend ausgebildeten Trägergehäuses 33 bewirkt. Das Aggregatgehäuse 38 ist dabei so ausgebildet, dass das innerhalb des Aggregatgehäuses 38 liegende Lager 36 in einer achsparallelen Gehäusebohrung 50 mit den Lagern 43 abgestützt ist.

Die Drehbewegung des Aggregatgehäuses 38 sowie der Träger 31 ist so aufeinander abgestimmt, dass beide Organe dieselbe Drehrichtung aufweisen, nämlich im Uhrzeigersinn bei dem gezeigten Ausführungsbeispiel. Die Träger 31 bewegen sich bei den Drehbewegungen ausschließlich innerhalb der Kontur des Aggregatgehäuses 38. In der Aufnahmeposition (Fig. 1 unten) ist die Aufnahme 22 in einer radial außenliegenden Position, also mit radial nach außen gerichtetem kurbelartigem Träger. In der Übergabeposition (horizontale, gedachte Mittelebene des Aggregatgehäuses 38) befindet sich der Träger 31 in der entgegengesetzten Stellung, nämlich mit radial innenliegender Trägerwelle 32.

Das zweite Planetengetriebe 45 dient zur Übertragung eines (gegenläufigen) Drehantriebs auf die Trägerwelle 32, derart, dass die am Ende der Trägerwelle 32 angeordnete Aufnahme 22 stets in einer bestimmten, nämlich horizontalen Relativstellung gehalten wird.

Hierfür ist innerhalb einer zentralen Längsbohrung 51 des Lagers 36 eine Antriebswelle 52 gelagert, und zwar über jeweils an Endbereichen angebrachte Lager 53. Die Antriebswelle 52 ist im Bereich des zweiten Planetengetriebes 45 mit dem Planetenrad 49 verbunden. Durch dieses wird demnach die Antriebswelle 52 nach Maßgabe der Drehbewegung des Aggregatgehäuses 38 angetrieben.

Die Antriebswelle 52 ist über ein Getriebe, nämlich über ein erstes Zahnrad 54 und ein zweites Zahnrad 55 getrieblich mit der Trägerwelle 32 verbunden.

In besonderer Weise ist die Versorgung der Aufnahmen 22 mit Saugluft und die Steuerung der Luftzuführung gelöst.

Zur Versorgung der Saugbohrungen 26 in den Anlagemulden 25 ist innerhalb der Aufnahme 22 eine Längsbohrung gebildet, an die die einzelnen (schräggerichteten) Saugbohrungen 26 anschließen.

Die Längsbohrung 56 wiederum ist mit einer innerhalb der Trägerwelle 32 mittig verlaufenden Anschlussbohrung 57 verbunden. Diese endet im Bereich des Gehäusekopfes 34 und geht über in einen radial gerichteten Verbindungskanal 58. Dieser stellt die ständige Verbindung der Anschlussbohrung 57 mit einer Ringbohrung 59 her, die die Trägerwelle 32 im Bereich des Gehäusekopfes 34 randseitig umgibt.

Die Ringbohrung 59 wiederum ist mit einer zentralen Luftversorgung verbunden. Ein Kanalsystem verläuft dabei innerhalb des Trägergehäuses 33 bzw. des Gehäusekopfes 34. An die Ringbohrung 59 schließt ein zunächst radial verlaufender und dann achsparallel geführter Luftkanal 60 an. Dieser wiederum ist während der gesamten Drehbewegung eines Trägers 31 an das Luftversorgungssystem angeschlossen, und zwar über eine an einer Radialfläche des Aggregatgehäuses 38 gebildeten Ringnut 61. In Radialrichtung zu beiden Seiten dieser Ringnut 61 ist eine Dichtung gebildet, und zwar im vorliegenden Falle eine Labyrinthdichtung 62.

Die Ringnuten 61 der Träger 31 sind jeweils an ein besonderes, zentrales Luftversorgungssystem angeschlossen. Im Aggregatgehäuse 38 ist jeweils für jeden Träger 31 ein Versorgungskanal 63 gebildet, dem von außen Saugluft (Unterdruck), Normaldruck oder Druckluft zuführbar ist.

Wie insbesondere aus Fig. 4 ersichtlich, sind zwei Verteilungsorgane am Außenumfang des Aggregatgehäuses 38, nämlich Verteilungsringe 64 und 65 vorgesehen. Beide Verteilungsringe 64, 65 sind im Querschnitt winkelförmig ausgebildet (Fig. 5). Der äußere Verteilungsring 65 ist feststehend angeordnet, während der innere Verteilungsring 64 bewegbar ist, nämlich in Umfangsrichtung des Aggregatgehäuses 38 hin- und hergehend drehbar.

Beide Verteilungsringe 64, 65 dienen zur Aufnahme von Verbindungskanälen, nämlich Segmentnuten, mit denen der Versorgungskanal 63 zeitweilig verbunden ist. Der bewegbare, nämlich drehbare, innere Verteilungsring 64 weist zwei Segmentnuten 66, 67 auf. Die erstgenannte Segmentnut 66 dient zur Versorgung der Aufnahme 22 mit Saugluft zum Erfassen und während des Transports einer Zigarette 10. Während dieser Phase ist demnach der Versorgungskanal 63 über einen radial innenliegenden Querkanal 68 mit der Segmentnut 66 verbunden zur Übertragung von Saugluft über das beschriebene Kanalsystem auf die Aufnahme 22. Die Segmentnut 66 wird über einen mit dem Verteilungsring 64 verbundenen Sauganschluss 69 versorgt.

Die Segmentnut 67 befindet sich im Bereich der Übergabe der Zigaretten 10 von der betreffenden Aufnahme 22 an die Muldentrommel 29. Über die Segmentnut 67 wird zweckmäßigerweise im Moment der Übergabe der Zigaretten 10 an die Muldentrommel 29 (oder geringfügig früher) Druckluft übertragen, so dass der Übergabevorgang durch aktive Beaufschlagung der Zigaretten 10 unterstützt wird. Die Segmentnut 67 ist zu diesem Zweck an eine Luftdruckquelle angeschlossen (nicht gezeigt).

Der äußere, feststehende Verteilungsring 65 ist ebenfalls mit zwei Segmentnuten 70, 71 versehen. Die untere Segmentnut 70 hat im Wesentlichen dieselbe Aufgabe wie die Segmentnuten 66, dient nämlich zur Übertragung von Saugluft auf die Aufnahme 22 bei Übernahme einer Zigarette 10 von der Führung 13. Die (ortsfeste) Segmentnut 70 wird über einen eigenen Sauganschluss 72 versorgt. Eine Besonderheit besteht darin, dass die Segmentnuten 70 einerseits und 66 andererseits in jeder Stellung des bewegbaren Verteilungsrings 64 mit Überlappung (Fig. 4) aneinander anschließen, so dass durchgängig die Saugluft auf die Aufnahme 22 wirkt. Durch die ortsfeste Segmentnut 70 ist gewährleistet, dass die Zuführung von Unterdruck zu einer Aufnahme 22 stets an derselben Stelle der Drehbewegung eingeleitet wird.

Die (feststehende) Segmentnut 71 ist an eine Druckluftquelle angeschlossen, und zwar über einen Druckanschluss 73. Über die Segmentnut 71 wird Druckluft den Aufnahmen 22 zugeführt, wenn diese nach Übergabe einer Zigarette 10 an die Muldentrommel 29 diesen Bereich passieren. Durch die Druckluft wird die Aufnahme 22 bzw. deren Anlagemulde 25 und die Saugbohrungen 26, von Staub- und Tabakresten befreit.

Die im Bereich des feststehenden äußeren Verteilungsrings 65 angeordneten Nuten 70 und 71 sind über einen zweiten, radial versetzten Querkanal 74 mit dem Versorgungskanal 63 verbunden.

Die beiden formschlüssig ineinander greifenden Verteilungsringe 64, 65 sind am Außenumfang fixiert, und zwar durch einen ringsherumlaufenden Haltering 75. Dieser ist als Tragorgan verbunden mit einem Maschinengestell 76, und zwar über Verbindungsstücke 77.

Zwischen dem drehbaren Aggregatgehäuse 38 einerseits und den beiden Verteilungsringen 64, 65 ist im vorliegenden Falle eine Scheibe 78 aus verschleißfestem Material angeordnet. Diese Scheibe ist vorzugsweise mit dem drehenden Aggregatgehäuse 38 verbunden und bewirkt eine Abdichtung gegenüber den zugekehrten Flächen der Verteilungsringe 64, 65. Die Scheibe 78 ist im Bereich der Querkanäle 68 und 74 mit Bohrungen versehen.

Die Verteilungsringe 64, 65 werden elastisch an die Scheibe 78 gedrückt, und zwar durch achsparallel wirkende Federn 81.

Der (innere) Verteilungsring 65 ist in Umfangsrichtung hin- und herbewegbar, und zwar zur Verschiebung der Relativstellung der beiden Segmentnuten 66 und 67. Je nach Drehgeschwindigkeit der Vorrichtung muss rechtzeitig, nämlich bereits vor Erreichen der unmittelbaren Übergabestellung der Zigarette 10, die Entlüftung im Bereich der Anlagemulde 25 bzw. die Zufuhr von Druckluft eingeleitet werden. Je höher die Drehgeschwindigkeit, um so früher wird die Zufuhr von Druckluft an die Segmentnut 67 eingeleitet. Zu diesem Zweck wird der Verteilungsring 64 im Gegenuhrzeigersinn gedreht.

Zur Verstellung des Verteilungsrings 64 dient ein Stellorgan, welches im vorliegenden Ausführungsbeispiel als Linear-Servoantrieb 79 ausgebildet ist. Es handelt sich dabei um eine besondere Ausführung eines Stellzylinders, der außerhalb des Bereichs des Übergabeaggregats 23 ortsfest gelagert ist und eine in Tangentialrichtung zum Aggregatgehäuse 38 ein- und ausfahrbare Kolbenstange 80 aufweist. Diese ist über eine geeignete Kupplung mit dem Verteilungsring 64 verbunden.

### Bezugszeichenliste

- 10: Zigarette
- 11: Zigarettenstrang
- 12: Pfeil
- 13: Führung
- 14: Vertiefung
- 15: Schneidaggregat
- 16: Messerwalze
- 17: Lager
- 18: Messer
- 19: Sockel
- 20: Endstück
- 21: Lücke
- 22: Aufnahme
- 23: Übergabeaggregat
- 24: Aufnahmefläche
- 25: Anlagemulde
- 26: Saugbohrung
- 27: Verlängerungsstück
- 28: Schlitz
- 29: Muldentrommel
- 30: Mulde
- 31: Träger
- 32: Trägerwelle
- 33: Trägergehäuse
- 34: Gehäusekopf
- 35: Lagergehäuse
- 36: Lager
- 37: Lager
- 38: Aggregatgehäuse
- 39: Hauptachse
- 40: Wälzlager
- 41: Wälzlager
- 42: Hauptrad
- 43: Lager
- 44: Planetengetriebe
- 45: Planetengetriebe
- 46: Sonnenrad
- 47: Sonnenrad
- 48: Planetenrad
- 49: Planetenrad
- 50: Gehäusebohrung
- 51: Längsbohrung
- 52: Antriebswelle
- 53: Lager
- 54: Zahnrad
- 55: Zahnrad
- 56: Längsbohrung
- 57: Anschlussbohrung
- 58: Verbindungskanal
- 59: Ringbohrung
- 60: Luftkanal
- 61: Ringnut
- 62: Labyrinthdichtung
- 63: Versorgungskanal
- 64: Verteilungsring
- 65: Verteilungsring
- 66: Segmentnut
- 67: Segmentnut
- 68: Querkanal
- 69: Sauganschluss
- 70: Segmentnut
- 71: Segmentnut
- 72: Sauganschluss
- 73: Druckanschluss
- 74: Querkanal
- 75: Haltering
- 76: Maschinengestell
- 77: Verbindungsstück
- 78: Scheibe
- 79: Linear-Servoantrieb
- 80: Kolbenstange
- 81: Feder

## Patentansprüche

1. Vorrichtung zum Handhaben bzw. zum Transportieren von langgestreckten Gegenständen, insbesondere Zigaretten (10) oder Zigarillos, mit einer Mehrzahl von muldenförmigen Aufnahmen (22) für je einen Gegenstand, wobei die Aufnahmen (22) je an kurbelartigen Trägem (31) und diese drehbar an einem um eine zentrale, feststehende Hauptachse (39) drehbaren Aggregatgehäuse (38) gelagert sind, wobei weiterhin die Träger (31) durch ein erstes Planetengetriebe (44) um eine Achse drehbar und die Aufnahmen (22) durch ein zweites Planetengetriebe (45) derart relativ zum Träger (31) bewegbar sind, dass sie während der Drehung des Aggregatgehäuses (38) längs eines Viertelkreises eine zykloidenförmige Bewegung unter Aufrechterhaltung einer horizontalen Relativstellung ausführen, **gekennzeichnet durch** folgende Merkmale:
a) Sonnenräder (46, 47) für das erste Planetengetriebe (44) und für das zweite Planetengetriebe (45) sind auf der gemeinsamen Hauptachse (39) angeordnet,
b) mit dem Träger (31) jeweils verbundene Planetenräder (48) laufen auf dem gemeinsamen Sonnenrad (46) des ersten Planetengetriebes (44) ab,
c) ein jeweils mit einer Antriebswelle (52) für eine Aufnahme (22) verbundenes Planetenrad (49) ist mit dem Sonnenrad (47) des zweiten Planetengetriebe (45) in Eingriff.

2. Vorrichtung nach Anspruch 1, **dadurch gekennzeichnet, dass** die Antriebswelle (52) für die Aufnahme (22) über ein Getriebe (54, 55) mit einer Trägerwelle (32) für die Aufnahme (22) verbunden ist und dass die Antriebswelle (52), die Trägerwelle (32) und das Getriebe (54, 55) in einem Trägergehäuse (33) des jeweiligen Trägers (31) gelagert sind.

3. Vorrichtung nach Anspruch 1 oder 2, **dadurch gekennzeichnet, dass** die Aufnahmen (22) durch ein zentrales Luftsystem mit Saugluft oder Druckluft versorgt werden, wobei außen am Aggregatgehäuse ringförmige Träger für Luftkanäle angeordnet sind, insbesondere ein erster Verteilungsring (64) mit Segmentnuten (66, 67) und ein zweiter Verteilungsring (65), ebenfalls mit Segmentnuten (70, 71), wobei die Segmentnuten (66, 67; 70, 71) bei der Drehbewegung des Übergabeaggregats (23) bzw. des Aggregatgehäuses (38) zeitweilig mit Luftkanälen zusammenwirken, nämlich mit Querkanälen (66, 74), die zu den Aufnahmen (22) führen.

4. Vorrichtung nach Anspruch 3 oder einem der weiteren Ansprüche, **dadurch gekennzeichnet, dass** mindestens der Verteilungsring (64) in Umfangsrichtung verstellbar ist, derart, dass in Abhängigkeit von der Drehgeschwindigkeit des Aggregatgehäuses (38) die Luftzufuhr - Unterdruck oder Druckluft - zu den Aufnahmen (22) steuerbar ist, wobei vorzugsweise bei höherer Geschwindigkeit im Bereich der Übergabe der Zigaretten (10) an die Muldentrommel (29) vorzeitig eine Abschaltung der Saugluft und vorzugsweise eine Umschaltung auf Druckluft erfolgt.

5. Vorrichtung nach Anspruch 4, **dadurch gekennzeichnet, dass** der innere verstellbare Verteilungsring (64) zwei aufeinanderfolgende, abgeschlossene Segmentnuten (66, 67) aufweist, von denen eine im Bereich der Übergabe der Zigaretten (10) an die Muldentrommel (29) an eine Druckquelle anschließbar ist.

6. Vorrichtung nach Anspruch 4 oder einem der weiteren Ansprüche, **dadurch gekennzeichnet, dass** der äußere feststehende Verteilungsring (65) im Bereich der Übernahme einer Zigarette (10) durch eine Aufnahme (22) von einer Führung (13) eine feststehende Segmentnut (70) aufweist zur Versorgung der Aufnahme mit Saugluft vor Erreichen einer Übemahmestellung für die Zigarette (10).

7. Vorrichtung nach Anspruch 4 oder einem der weiteren Ansprüche, **dadurch gekennzeichnet, dass** im Bereich des (äußeren) feststehenden Verteilungsrings (65), vorzugsweise im oberen Bereich, eine Segmentnut (71) gebildet ist, die an eine Druckquelle angeschlossen ist zur Zuführung von Druckluft zur (leeren) Aufnahme zu Reinigungszwecken.

## Claims

1. Apparatus for handling and/or for transporting elongate articles, in particular cigarettes (10) or cigarillos, having a plurality of cavity-like receiving means (22) for in each case one article, it being the case that the receiving means (22) are each mounted on crank-like carriers (31) and these are mounted in a rotatable manner on a subassembly housing (38) which can be rotated about a central, fixed main spindle (39), and that the carriers (31) can be rotated about an axis by a first planet gear mechanism (44) and the receiving means (22) can be moved relative to the carrier (31) by a second planet gear mechanism (45) such that during the rotation of the subassembly housing (38), along a quarter-circle, they execute a cycloidal movement, while maintaining a horizontal relative position, **characterized by** the following features:
a) sun wheels (46, 47) for the first planet gear mechanism (44) and for the second planet gear mechanism (45) are arranged on the common main spindle (39),
b) planet wheels (48), which are connected to the carrier (31) in each case, run on the common sun wheel (46) of the first planet gear mechanism (44),
c) a planet wheel (49), which is connected in each case to a drive shaft (52) for a receiving means (22), engages with the sun wheel (47) of the second planet gear mechanism (45).

2. Apparatus according to Claim 1, **characterized in that** the drive shaft (52) for the receiving means (22) is connected to a carrier shaft (32) for the receiving means (22) via a gear mechanism (54, 55), and **in that** the drive shaft (52), the carrier shaft (32) and the gear mechanism (54, 55) are mounted in a carrier housing (33) of the respective carrier (31).

3. Apparatus according to Claim 1 or 2, **characterized in that** the receiving means (22) are supplied with suction air or compressed air by a central air system, annular carriers for air ducts being arranged on the outside of the subassembly housing, in particular a first distributing ring (64) with segment grooves (66, 67) and a second distributing ring (65), likewise with segment grooves (70, 71), it being the case that, during the rotary movement of the transfer subassembly (23) and/or the subassembly housing (38), the segment grooves (66, 67; 70, 71) interact temporarily with air ducts, namely with transverse ducts (68, 74) which lead to the receiving means (22).

4. Apparatus according to Claim 3 or one of the further claims, **characterized in that** at least the distributing ring (64) can be adjusted in the circumferential direction such that, in dependence on the rotational speed of the subassembly housing (38), it is possible to control the air supply - negative pressure or compressed air - to the receiving means (22), it preferably being the case that at relatively high speed, in the region where the cigarettes (10) are transferred to the cavity-containing drum (29), the suction air is switched off early and the air supply is preferably switched over to compressed air.

5. Apparatus according to Claim 4, **characterized in that** the inner, adjustable distributing ring (64) has two successive, closed-off segment grooves (66, 67), of which one can be connected to a pressure source in the region where the cigarettes (10) are transferred to the cavity-containing drum (29).

6. Apparatus according to Claim 4 or one of the further claims, **characterized in that** the outer, fixed distributing ring (65), in the region where a cigarette (2) is received by a receiving means (22) from a guide (13), has a fixed segment groove (70) for supplying the receiving means with suction air before a position for receiving the cigarette (10) is reached.

7. Apparatus according to Claim 4 or one of the further claims, **characterized in that** formed in the region of the (outer) fixed distributing ring (65), preferably in the top region, is a segment groove (71), which is connected to a pressure source in order to feed compressed air to the (empty) receiving means for cleaning purposes.

## Revendications

1. Dispositif pour manipuler, respectivement pour transporter des objets allongés, en particulier des cigarettes (10) ou des cigarillos, avec une pluralité de logements (22) en forme d'auge, chacun pour un objet, les logements (22) étant montés chacun sur des supports en forme de bielles (31) et ces derniers étant montés pivotants sur un carter d'unité (38), tournant autour d'un axe principal central fixe (39), les supports (31) étant en outre pivotants autour d'un axe par un premier engrenage planétaire (44) et les logements (22) étant mobiles relativement au support (31) par un deuxième engrenage planétaire (45), de telle sorte que, pendant la rotation du carter d'unité (38) le long d'un quart de tour, ils exécutent un mouvement cycloïdal moyennant conservation d'une position relative horizontale, **caractérisé par** les particularités suivantes :
a) les planétaires (46, 47) pour le premier engrenage planétaire (44) et pour le deuxième engrenage planétaire (45) sont disposés sur l'axe principal commun (39),
b) les satellites (48) reliés respectivement avec le support (31) roulent sur la couronne commune (46) du premier engrenage planétaire (44),
c) un satellite (49) relié respectivement avec un arbre d'entraînement (52) pour un logement (22) est en prise avec le planétaire (47) du deuxième réducteur planétaire (45).

2. Dispositif selon la revendication 1, **caractérisé en ce que** l'arbre d'entraînement (52) pour le logement (22) est relié par un engrenage (54, 55) avec un arbre porteur (32) pour le logement (22) et **en ce que** l'arbre d'entraînement (52), l'arbre porteur (32) et l'engrenage (54, 55) sont montés dans un carter porteur (33) du support (31) respectif.

3. Dispositif selon l'une quelconque des revendications 1 ou 2, **caractérisé en ce que** les logements (22) sont alimentés en air aspirant et en air comprimé par un système pneumatique central, pour lequel des supports annulaires pour les canaux pneumatiques sont disposés à l'extérieur sur le carter de l'unité, en particulier un premier anneau de distribution (64) avec des rainures segmentées (66, 67) et un deuxième anneau de distribution (65), également avec des rainures segmentées (70, 71), les rainures segmentées (66, 67 ; 70, 71) agissant temporairement ensemble avec des canaux pneumatiques, en l'occurrence avec des canaux transversaux (68, 74), qui mènent aux logements (22), lors du mouvement de rotation de l'unité de transfert (23), respectivement du carter d'unité (38).

4. Dispositif selon la revendication 3 ou l'une quelconque des revendications suivantes, **caractérisé en ce qu'**au moins l'anneau de distribution (64) est réglable dans la direction de la périphérie, de telle sorte qu'en fonction de la vitesse de rotation du carter d'unité (38), l'alimentation en air -vide ou surpression- vers les logements (22) peut être commandée, moyennant quoi de préférence à vitesse relativement élevée, une coupure de l'air aspiré et de préférence une commutation à l'air comprimé s'effectuent prématurément dans la zone du transfert des cigarettes (10) au tambour à auges (29).

5. Dispositif selon la revendication 4, **caractérisé en ce que** l'anneau de distribution intérieur réglable (64) comporte deux rainures segmentées consécutives fermées (66, 67), dont une peut être raccordée à une source de pression dans la zone du transfert des cigarettes (10) au tambour à auges (29).

6. Dispositif selon la revendication 4 ou l'une quelconque des revendications suivantes, **caractérisé en ce que** l'anneau de distribution extérieur fixe (65) comporte une rainure segmentée fixe (70) dans la zone du transfert d'une cigarette (10) par un logement (22) d'un guide (13), pour l'alimentation du logement en air aspiré avant l'atteinte d'une position de transfert pour la cigarette (10).

7. Dispositif selon la revendication 4 ou l'une quelconque des revendications suivantes, **caractérisé en ce qu'**une rainure segmentée (71) est formée dans la zone de l'anneau de distribution (extérieur) fixe (65), de préférence dans sa zone supérieure, rainure qui est raccordée à une source de pression pour l'amenée d'air comprimé au logement (vide) à des fins de nettoyage.
